# EUROPÄISCHE PATENTSCHRIFT

(11) **EP 1 722 948 B1**
(45) Veröffentlichungstag und Bekanntmachung des Hinweises auf die Patenterteilung: **05.05.2010**
(21) Anmeldenummer: 05707226.6
(22) Anmeldetag: 04.02.2005
(51) Int. Cl.: B28B 1/087

(54) **MODUL ZUM EINBAU IN EINE VORRICHTUNG ZUM VERDICHTEN VON BETON BEI DER FERTIGUNG VON BETONTEILEN**
MODUL FOR INSTALLATION IN A DEVICE FOR COMPRESSING CONCRETE DURING THE MANUFACTURE OF CONCRETE PARTS
MODULE À INSTALLER DANS UN DISPOSITIF DE COMPRESSION DE BETON LORS DE LA FABRICATION DE PIECES EN BETON

(30) Priorität: 06.02.2004 DE 102004005922
(43) Veröffentlichungstag der Anmeldung: 22.11.2006
(73) Patentinhaber: Wacker Neuson SE, 80809 München (DE)
(72) Erfinder: SCHULZE, Richard, 80993 München (DE); MUTH, Holger, 85551 Kirchheim-Heimstetten (DE)
(74) Vertreter: Hoffmann, Jörg Peter
(86) Internationale Anmeldenummer: PCT/EP2005/001183
(87) Internationale Veröffentlichungsnummer: WO 2005/075166

(56) Entgegenhaltungen:
- EP-A- 1 293 314
- DE-A1- 3 427 780
- DE-A1- 19 631 516
- DE-U- 6 926 530
- PATENT ABSTRACTS OF JAPAN Bd. 1998, Nr. 01, 30. Januar 1998 (1998-01-30) & JP 09 234714 A (EKUSEN KK), 9. September 1997 (1997-09-09)

## Beschreibung

Die Erfindung betrifft gemäß dem Oberbegriff von Patentanspruch 1 ein Modul zum Einbau in eine Vorrichtung zum Verdichten von Beton bei der Fertigung von Betonteilen.

Bei der Herstellung von Betonfertigteilen werden die Schalungselemente in den Betonwerken üblicherweise auf Rütteltischen angeordnet, die der Verdichtung des zwecks Formgebung unter Verwendung der Schalungselemente vergossenen Betons dienen. Ein solcher Rütteltisch besteht üblicherweise aus einer Tragstruktur aus Stahlträgern und einer als Tischplatte bzw. Schalungshaut dienenden Stahl-, Holz- oder Kunststoffplatte (Schalungseinrichtung), die von der Tragstruktur gehalten wird. Die Rütteltische sind mit einer Erregereinrichtung in Form von mehreren, über die Tragstruktur verteilt angeordneten Schwingungserregern, insbesondere Außenrüttlern, ausgestattet, die die aus den Stahlträgern bestehende Tragstruktur und damit auch die Schalungseinrichtung in Schwingung versetzen können. Nach dem Aufbau der weiteren Schalungselemente auf der Rütteltischplatte und dem Vergießen des Frischbetons in die Schalungselemente sowie in die in diese häufig eingefügten Armierungen werden die Schwingungserreger in Gang gesetzt, wodurch sich komplexe Schwingungsformen in der Tragstruktur und insbesondere in der Rütteltischplatte ausbilden, die in der Folge zu einer Verdichtung des Betons führen. Die die Rütteltischplatte unterstützende Tragstruktur wird durch die dort angebrachten Außenrüttler ebenso angeregt wie die Tischplatte. In der Folge kommt es zu Prellschlägen zwischen Teilen der Tragstruktur sowie zu einer komplexen Schallübertragung und - ausbreitung in der Luft, die zu einer erheblichen Beeinträchtigung der Arbeitsbedingungen für die Arbeitskräfte führen kann.

Um insbesondere den hohen Schallpegel in Betonfertigteil-Werken bei Einsatz der mit Außenrüttlern betriebenen Rütteltische herabzusetzen, ist es aus der DE 196 31 516 A1 bekannt, die Schwingungserreger, nämlich die Außenrüttler, direkt an der eigentlichen Schalung, also an der Tischoberfläche anzubringen. Die Schalung ist durch eine Schwingungsentkopplungseinrichtung, nämlich elastische Bauelemente, wie z. B. Federn, Gummielemente oder eine Schaumstoffschicht, von der sie tragenden Tragstruktur entkoppelt. Dadurch wird die erforderliche Vibrationsenergie reduziert, und die Vibrationen der Tragstruktur werden vermindert. Das Ergebnis ist eine deutlich reduzierte Lärmemission der Vorrichtung bei der Betonverdichtung.

Die Tragstruktur wird üblicherweise aus mehreren Stahlträgern zusammengebaut, auf die anschließend die Schwingungsentkopplungseinrichtung und schließlich die Schalungseinrichtung befestigt wird. Dies erfordert vor Ort bei der Montage der Vorrichtung einen nicht unerheblichen Aufwand.

In der EP 1 293 314 A2 wird eine Vorrichtung zur Verdichtung von Beton bei der Fertigung von Betonteilen beschrieben. Bei der Einstellung der Erregerfrequenz und der Erregerkraft werden die Eigenschwingungen des Systems berücksichtigt.

In der DE 34 27 780 A1 wird ein Modul zum Einbau in eine Vorrichtung zur Verdichtung und Herstellung von Betonfertigteilen offenbart, gemäß dem Oberbegriff des Anspruchs 1, bei dem eine Schalfläche elastisch aufgelagert ist. Die Betriebsfrequenz eines Schwingungserrregers kann dabei derart eingestellt werden, dass sie in der Nähe einer Eigenfrequenz der Schalfläche liegt.

Aus der DE 69 26 530 U ist ein Rütteltisch zum Verdichten von Betonproben bekannt, bei dem zwischen der Tischplatte und dem Untergrund Schwingmetallpuffer vorgesehen sind.

In der JP 09234714 A wird eine Vorrichtung zur Betonteilfertigung gezeigt, bei der ein Schwingungserreger an einer Schalungseinrichtung mit einer Spannungsversorgung verbunden werden kann.

Der Erfindung liegt die Aufgabe zugrunde, eine aus dem Stand der Technik bekannte Vorrichtung zum Verdichten von Beton bei der Fertigung von Betonteilen hinsichtlich der Lärmemission und des Montageaufwands zu verbessern.

Die Aufgabe wird erfindungsgemäß durch ein Modul gemäß Anspruch 1 sowie eine Vorrichtung gemäß Anspruch 10 gelöst. Vorteilhafte Weiterentwicklungen der Erfindung sind in den abhängigen Ansprüche definiert.

Eine erfindungsgeraäße Vorrichtung zum Verdichten von Beton bei der Fertigung von Betonteilen weist eine Tragstruktur, eine von der Tragstruktur gehaltene Schalungseinrichtung sowie eine zwischen der Tragstruktur und der Schalungseinrichtung vorgesehene Schwingungsentkopplungseinrichtung auf. Wenigstens ein Schwingungserreger, z. B. ein Außenrüttler, ist derart vorgesehen, dass er direkt auf die Schalungseinrichtung wirkt. Die Vorrichtung ist **dadurch gekennzeichnet, dass** eine Erregerfrequenz des Schwingungserregers nicht im Bereich einer Eigenfrequenz eines aus der Tragstruktur und der Schwingungsentkopplungseinrichtung bestehenden Systems liegt.

Im Allgemeinen sind die Tragstrukturen bei derartigen Vorrichtungen zur Betonverdichtung hinsichtlich der Erregerfrequenz der Schwingungserreger biegeweich. Es hat sich herausgestellt, dass die Tragstruktur trotz des Einsatzes der Schwingungsentkopplungseinrichtung (z. B. mit Federelementen oder einer Schaumstoffschicht) zur Entkopplung der angeregten Schalungseinrichtung zu Schwingungen angeregt wird, wenn sie Eigenfrequenzen (Resonanzfrequenzen) im Bereich der Anregungsfrequenz des Schwingungserregers aufweist. Die Folge sind unerwünschte Lärmemissionen. Dadurch, dass angestrebt wird, die Erregerfrequenz des Schwingungserregers und die Eigenfrequenz des aus der Tragstruktur und der Schwingungsentkopplungseinrichtung bestehenden Systems zu trennen, kann eine derartige Wechselwirkung vermieden werden.

Dazu wird zunächst eine für die Betonverdichtung als vorteilhaft anerkannte Erregerfrequenz für den Schwingungserreger ausgewählt. Die Tragstruktur muss dann derart gestaltet werden, dass ihre sich aus der Masse der Tragstruktur und der Federsteifigkeit der Schwingungsentkopplungseinrichtung ergebende Eigenfrequenz möglichst weit von der Erregerfrequenz entfernt liegt.

Besonders vorteilhaft ist es, wenn die Erregerfrequenz größer ist als die Eigenfrequenz des aus der Tragstruktur und der Schwingungsentkopplungseinrichtung bestehenden Systems. Insbesondere sollte die Erregerfrequenz wenigstens doppelt so groß sein wie die Eigenfrequenz, um eine ausreichende Entkopplung sicherzustellen.

Der der Erfindung zugrunde liegende Gedanke besteht darin, den Verstärkungsfaktor des Gesamtsystems, d. h. das Verhältnis aus Ausgangsamplitude (Schwingungsamplitude der Tragstruktur) und Eingangsamplitude (Erregeramplitude, Schwingungsamplitude der Schalungseinrichtung), so niedrig wie möglich zu halten. Wenn die Erregerfrequenz deutlich höher liegt als die Eigenfrequenz der Tragstruktur geht der Verstärkungsfaktor gegen Null, d. h., dass die Tragstruktur mechanisch entkoppelt ist. In dem Maße, wie die Tragstruktur von der Schwingungserregung entkoppelt ist und somit nicht mitschwingt, reduziert sich auch die Lärmemission.

Um eine ausreichende Entkopplung durch Trennung der Erregerfrequenz von der Eigenfrequenz zu erhalten, ist es besonders vorteilhaft, wenn die Tragstruktur mit einer größtmöglichen Masse ausgestattet wird. Je größer die Masse der Tragstruktur ist, desto niedriger ist ihre Eigenfrequenz. Unter "größtmöglicher Masse" ist somit eine Masse zu verstehen, die der Fachmann aufgrund der örtlichen Gegebenheiten, des Bau- und Kostenaufwands sowie der Größe der Schalungseinrichtung für vertretbar hält. In jedem Fall sollte versucht werden, die Masse der Tragstruktur unter Ausnutzung der Randbedingungen so groß wie möglich zu wählen. Da die Erregerfrequenz - wie oben dargelegt - im Wesentlichen durch die gewünschte Betonverdichtung festgelegt ist, kann die Erregerfrequenz kaum verändert werden. Somit ist also vor allem eine Änderung der Eigenfrequenz der Tragstruktur anzustreben.

Um die Tragstruktur mit einer entsprechend großen Masse ausstatten zu können, ist es besonders vorteilhaft, wenn die Tragstruktur im Wesentlichen durch einen Betonsockel gebildet wird. Der Beton ist nicht nur schwer, sondern im Verhältnis zu seiner Masse auch relativ preiswert. Es ist somit einfach möglich, die Tragstruktur mit einer ausreichenden Masse zu versehen.

Bei einer besonders vorteilhaften Ausgestaltung der Erfindung ist die Tragstruktur von dem sie tragenden Boden schwingungsmäßig entkoppelt. Zum Beispiel kann zwischen der Tragstruktur und dem Boden eine weiche Zwischenschicht vorgesehen sein. Auf diese Weise ist es möglich, die Tragstruktur von den umgebenden Gebäudestrukturen, z. B. dem Boden, den Wänden und den Fundamenten, zu entkoppeln. Eine zusätzliche Lärmreduzierung ist dadurch möglich.

Während beim Stand der Technik, z. B. bei der Vorrichtung aus der DE 196 31 516 A1, die Schalungseinrichtung in Form einer viskoelastischen Zwischenschicht lediglich zwischen der Schalungseinrichtung (Schalungshaut) und der Tragstruktur eingelegt ist, ist bei dem erfindungsgemäßen Modul die Schwingungsentkopplungseinrichtung an der Schalungseinrichtung befestigt. Somit ist es möglich, das gesamte Modul im Herstellerwerk komplett vorzumontieren, also insbesondere auch außer der Schwingungsentkopplungseinrichtung bereits die Schwingungserreger an der Schalungseinrichtung zu befestigen. Auf diese Weise kann der Aufwand bei der Endmontage im Betonfertigteil-Werk erheblich reduziert werden.

Die elektrischen Zuleitungen für die Schwingungserreger sind bereits vollständig an der Schalungseinrichtung befestigt. Die Zuleitungen können z. B. zwischen der Schwingungsentlcopplungseinrichtung und der Schalungseinrichtung verlaufen und somit durch die Schwingungsentkopplungseinrichtung an der Schalungseinrichtung gehalten werden.

Besonders vorteilhaft ist es, wenn die Schwingungsentkopplungseinrichtung eine Schaumstoffschicht aufweist und die elektrischen Zuleitungen innerhalb der Schaumstoffschicht verlaufen. Die Zuleitungen sind dann schwingungsmäßig von der Schalungseinrichtung entkoppelt, obwohl sie von dieser getragen werden.

Bei einer bevorzugten Ausführungsform der Erfindung ist eine elektrische Anschlusseinrichtung an der Schalungseinrichtung befestigt, so dass die elektrischen Zuleitungen mit einem elektrischen Versorgungsnetz, z. B. einem in Betonfertigteil-Werken zur Verfügung stehenden 250 V- oder 42-Volt-Netz, gekoppelt werden können. Dazu ist es zweckmäßig, wenn an der Anschlusseinrichtung ein zentraler Steckverbinder vorgesehen ist, um die Anschlusseinrichtung mit dem Versorgungsnetz zu koppeln. Bestandteil des Versorgungsnetzes kann auch ein mobiles Stromversorgungsgerät, z. B. ein fahrbarer Frequenzumformer sein.

Auch die elektrische Anschlusseinrichtung sollte von der Schalungseinrichtung schwingungsmäßig entkoppelt sein, um eine unnötig hohe mechanische Beanspruchung zu vermeiden.

Das erfindungsgemäße Modul kann somit einschließlich der elektrischen Ausstattung vollständig im Herstellerwerk montiert werden. Beim Empfänger, d. h. im Betonfertigteil-Werk, muss das Modul dann lediglich auf eine dort vorhandene Tragstruktur, z. B. einen Betonsockel aufgesetzt werden. Die einzige elektrische Anschlussarbeit besteht vor Ort dann darin, dass der zentrale Steckverbinder mit dem Versorgungsnetz durch einfaches Einstekken in eine Steckdose angeschlossen wird. Das erfindungsgemäße Modul ermöglicht somit eine so genannte "Plug-and-Play-Lösung", mit der die Montagekosten vor Ort des Abnehmers erheblich vermindert werden können.

Diese und weitere Vorteile und Merkmale der Erfindung werden nachfolgend anhand eines Beispiels unter Zuhilfenahme der Figur näher erläutert. Die einzige Figur zeigt eine erfindungsgemäße Vorrichtung zum Verdichten von Beton in drei schematischen Teilschnitten a) bis c).

Die erfindungsgemäße Vorrichtung wird in der Praxis oft auch als Rütteltisch bezeichnet. Auf dem Rütteltisch können in der Figur nicht gezeigte Schalungselemente aufgebaut werden, die zur Formgebung des zu fertigenden Betonteils dienen. Die Schalungselemente sind in bekannter Weise beliebig zu kombinieren, so dass sich an dieser Stelle eine nähere Beschreibung erübrigt.

Bestandteil des Rütteltisches ist eine Tragstruktur 1, die eine Schalungseinrichtung 2 hält. Als Schalungseinrichtung 2 ist hier die Tischoberfläche oder Tischplatte bzw. Schalungshaut anzusehen, die somit auch Bestandteil der Gesamtschalung (bestehend aus Tischplatte/Schalungseinrichtung 2 und den oben beschriebenen weiteren Schalungselementen) ist. Oberhalb der Schalungseinrichtung 2 wird der frische Beton eingefüllt.

Zwischen der Schalungseinrichtung 2 und der Tragstruktur 1 ist eine als Schwingungsentkopplungseinrichtung dienende Schaumstoffschicht 3 vorgesehen. Die Schaumstoffschicht 3 stellt vorzugsweise eine viskoelastische Schicht dar, die z. B. auch aus einem Gradientenwerkstoff bestehen kann, welcher auf der einen, der Schalungseinrichtung 2 zugewandten Seite relativ weichelastisch ist, um die Ausbreitung von Schwingungen in der Schalungseinrichtung 2 zu begünstigen, und der auf der anderen, der Tragstruktur 1 zugewandten Seite demgegenüber dämpfende und plastische Eigenschaften aufweist, um die Körperschall-Übertragung auf die Tragstruktur 1 weitgehend zu vermeiden. Grundsätzlich eignen sich aber für die Schwingungsentkopplungseinrichtung auch zahlreiche andere Materialien, die eine Schwingungsentkopplung ermöglichen. Darüber hinaus ist es nicht erforderlich, dass die Schwingungsentkopplungseinrichtung in Form der Schaumstoffschicht 3 ausgestaltet ist. Stattdessen können z. B. auch einzelne Gummielemente oder Federelemente verwendet werden.

Die Schaumstoffschicht 3 kann zwischen die Tragstruktur 1 und die Schalungseinrichtung 2 lediglich eingelegt werden. Besonders vorteilhaft ist es jedoch, wenn die Schaumstoffschicht 3 an der Unterseite der Schalungseinrichtung 2 festgeklebt wird. Dies ermöglicht eine Vormontage bereits im Werk des Herstellers der Vorrichtung, so dass der Aufwand bei der Endmontage im Betonfertigteil-Werk reduziert wird.

An der Schalungseinrichtung 2 sind auf der der Betonseite abgewandten Seite wenigstens ein, vorzugsweise aber mehrere Schwingungserreger 4 angebracht. Bei den Schwingungserregern 4 handelt es sich vorzugsweise um an sich bekannte Außenrüttler, deren Aufbau und Wirkungsweise daher an dieser Stelle nicht weiter erörtert werden muss.

Aus dem Stand der Technik ist es bekannt, die Tragstruktur als Statikstruktur aus Stahlträgern zusammenzubauen. Bei der in der Figur gezeigten Ausführungsform der Erfindung jedoch ist die Tragstruktur 1 als massiver Betonsockel ausgeführt. Stahlträger sind dementsprechend nicht vorhanden. Der Betonsockel kann vor Ort im Betonfertigteil-Werk hergestellt werden, weil der für die Herstellung erforderliche Frischbeton bereits im Betonfertigteil-Werk vorhanden ist, so dass sich ein Transport des Betonsockels oder des Betons erübrigt. Somit können die Kosten des Gesamtsystems spürbar reduziert werden.

Die Tragstruktur 1 steht auf einem Boden 5 des Gebäudes, in dem die Vorrichtung aufgebaut wird. Zur zusätzlichen Schwingungsentkopplung ist zwischen der Tragstruktur 1 und dem Boden 5 eine Schwingungsentkopplungsschicht 6 vorgesehen. Hierbei kann es sich ebenfalls um eine Schaumstoffschicht oder um eine Gummischicht handeln, die dazu dient, eine Übertragung der in der Tragstruktur 1 vorhandenen Schwingungen auf den Boden 5 und damit in die Gebäudeumgebung zu vermeiden. Anstelle der Schwingungsentkopplungsschicht 6 können auch entsprechende Federfundamente verwendet werden, mit denen eine Schwingungsentkopplung zwischen der Tragstruktur 1 und dem Boden 5 nahezu vollständig möglich ist.

Auf der Oberseite der Tragstruktur 1 sind Ausnehmungen 7 vorgesehen, in die die Schwingungserreger 4 eingesetzt werden können. Damit sind die Schwingungserreger 4 hermetisch von der Umwelt abgeschlossen, so dass der von ihnen ausgehende Lärm nicht an die Umgebung abstrahlen kann. Gegebenenfalls muss eine Lüftung oder Kühlung der Antriebe der Schwingungserreger 4 sichergestellt werden.

Die von den Schwingungserregern 4 zu erzeugende Erregerfrequenz wird aufgrund der gewünschten Betonverdichtung voreingestellt. Häufig sind die Erregerantriebe bereits so ausgelegt, dass sie automatisch eine geeignete Drehzahl und damit Erregerfrequenz erreichen. Die Erregerfrequenz ist üblicherweise auch während des Betriebs der Vorrichtung änderbar und liegt üblicherweise zwischen 85 und 100 Hz.

Um eine schwingungsmäßige Entkopplung der Tragstruktur 1 von der erregten Schwingung der Schalungseinrichtung 2 zu erreichen, ist es erfindungsgemäß anzustreben, dass die Eigenfrequenz eines aus der Tragstruktur 1 und der Schaumstoffschicht 3 bestehenden Systems nicht mit der Erregerfrequenz der Schwingungserreger 4 zusammenfällt. Vielmehr sollte die Erregerfrequenz deutlich größer als die Eigenfrequenz sein, wobei das Verhältnis zwischen Erregerfrequenz und Eigenfrequenz über einem Wert von 2,0 Liegen sollte.

Um die sich daraus ergebende Eigenfrequenz der Tragstruktur 1 zu erreichen, ist es erforderlich, die Tragstruktur 1 mit einer entsprechend hohen Masse auszustatten. Die Eigenfrequenz nimmt nämlich mit zunehmender Masse ab. Sie bestimmt sich durch die Wurzel aus dem Quotienten aus der Federsteifigkeit der Schaumstoffschicht 3 und der Masse der Tragstruktur 1. Die Tragstruktur 1, d. h. insbesondere deren Masse, wird somit so ausgelegt, dass die sich ergebenden Eigenfrequenzen des Gesamtsystems aus Tragstruktur und Schwingungsentkopplungseinrichtung (Schaumstoffschicht 3) so weit unter der Erregerfrequenz liegen, dass eine gute mechanische Entkopplung, d. h. ein geringer Verstärkungsfaktor gegeben ist und die Schallemission der gesamten Vorrichtung dadurch stark reduziert wird. In der Praxis war es möglich, eine Masse für den Betonsockel der Tragstruktur 1 zu erreichen, die eine Eigenfrequenz von 27 Hz gewährt. Dazu wurde eine spezifische Masse für den Betonsockel der Tragstruktur 1 von etwa 900 kg/m² realisiert. Somit liegt das Verhältnis von Erregerfrequenz zu Eigenfrequenz bei diesem Beispiel bei 3, 7, also somit deutlich über dem gefordertem Wert von 2,0.

In dem Teilschnitt b) der Figur wird ein Schnitt durch die Vorrichtung gezeigt, in dem elektrische Zuleitungen 8 zu erkennen sind. Die elektrischen Zuleitungen 8 dienen zur elektrischen Versorgung der Schwingungserreger 4. Sie werden direkt in der Schaumstoffschicht 3 geführt und sind somit mit Hilfe der Schaumstoffschicht 3 an der Schalungseinrichtung 2 befestigt.

Die elektrischen Zuleitungen 8 können auch direkt an der Schalungseinrichtung 2 angebracht werden. Jedoch wird die Lärmreduzierung verbessert, wenn die Zuleitungen 8 in der Schaumstoffschicht 3 eingebettet sind. Dadurch, dass die elektrischen Zuleitungen 8 innerhalb der Schaumstoffschicht 3 verlegt sind, können sie keine klappernden Geräusche verursachen. Zusätzliche Kabel-Durchführungen in der Tragstruktur 1 oder Kabelbefestigungen sind nicht erforderlich.

Zur leichteren Montage ist die Schaumstoffschicht 3 an den entsprechenden Stellen mit Schlitzen 9 versehen, in die die elektrischen Zuleitungen 8 eingedrückt werden können. Die Zuleitungen 8 sind dann durch Kraft- und/oder Formschluss in der sich an die Schlitze 9 anschließenden Nut fixiert.

Spätestens mit dem Aufsetzen der Schalungseinrichtung 2 auf die Tragstruktur 1 sind auch die elektrischen Zuleitungen 8 fixiert und können nicht mehr aus den Schlitzen 9 herausfallen.

An einer Stelle der Vorrichtung ist eine elektrische Anschlusseinrichtung in Form eines Anschlusskastens 10 an der Schalungseinrichtung 2 befestigt (Teilschnitt c) in der Figur). Um eine schwingungsmäßige Entkopplung zu gewährleisten, sind Gummielemente 11 zwischen dem Anschlusskasten 10 und der Schalungseinrichtung 2 vorgesehen.

Von dem Anschlusskasten 10 gehen sämtliche elektrischen Zuleitungen 8 für die diversen Schwingungserreger 4 ab, wobei die Zuleitungen 8 in der oben anhand von Teilschnitt b) erläuterten Weise geführt werden.

An dem Anschlusskasten 10 ist ein zentraler Steckverbinder 12 vorgesehen, an dem die gesamte Vorrichtung an ein in dem Betonfertigteil-Werk vorhandenes stationäres Versorgungsnetz angeschlossen werden kann. Anstelle des Steckverbinders 12 sind selbstverständlich auch andere bekannte Anschlussmöglichkeiten geeignet. Alternativ zu dem Versorgungsnetz kann der Steckverbinder 12 auch an ein mobiles Stromversorgungsgerät, z. B. an einen verfahrbaren Frequenzumformer angeschlossen werden.

Um genügend Platz für den Anschlusskasten 10 zu schaffen, ist in der Tragstruktur 1 eine weitere Ausnehmung 13 vorgesehen.

Erhebliche Teile der Vorrichtung sind in Form eines Moduls bereits vormontiert, wenn sie in dem Betonfertigteil-Werk angeliefert werden. Dazu sind bereits die Schwingungserreger 4 zusammen mit der Schaumstoffschicht 3 an der Schalungseinrichtung 2 befestigt. Die Schwingungserreger 4 sind über die Zuleitungen 8 vollständig elektrisch angeschlossen und mit dem Anschlusskasten 10 verbunden, der ebenfalls bereits über die Gummielemente 11 an der Schalungseinrichtung 2 befestigt ist. Das Modul bildet somit eine vollständig montierte, im Prinzip funktionsfähige Einheit.

Es ist somit mit Hilfe des Moduls möglich, nahezu die gesamte erfindungsgemäße Vorrichtung mechanisch und elektrisch vorzumontieren und in dem vormontierten Zustand beim Abnehmer, d. h. dem Betonfertigteil-Werk, anzuliefern. Dort muss das Modul lediglich noch auf die Tragstruktur 1 aufgesetzt werden, die vor Ort in besonders einfacher Weise aus Beton hergestellt worden ist. Nach dem Aufsetzen des Moduls auf die Tragstruktur 1 muss nur noch das Versorgungsnetz an dem zentralen Steckverbinder 12 angeschlossen werden. Der Montageaufwand beim Abnehmer kann somit auf ein Minimum reduziert werden. Mit Hilfe der Erfindung wird eine "Plug-and-Play"-Lösung bereitgestellt, die zu einer drastischen Reduktion des Aufwands bei der Installation und Inbetriebnahme des lärmarmen Rütteltisches geeignet ist.

## Patentansprüche

1. Modul zum Einbau in eine Vorrichtung zum Verdichten von Beton, mit
- einer Schalungseinrichtung (2);
- einer an der Schalungseinrichtung (2) befestigten Schwingungsentkopplungseinrichtung (3); und mit
- wenigstens einem an der Schalungseinrichtung (2) befestigten Schwingungserreger (4); **dadurch gekennzeichnet, dass** die elektrische Zuleitungen (8) für den oder die Schwingungserreger (4) an der Schalungseinrichtung (2) befestigt sind und durch die Schwingungsentkopplungseinrichtung (3) an der Schalungseinrichtung (2) gehalten werden.

2. Modul nach Anspruch 1, **dadurch gekennzeichnet, dass** die elektrischen Zuleitungen (8) zwischen der Schwingungsentkopplungseinrichtung (3) und der Schalungseinrichtung (2) verlaufen.

3. Modul nach Anspruch 1 oder 2, **dadurch gekennzeichnet, dass** die Schwingungsentkopplungseinrichtung eine Schaumstoffschicht (3) aufweist, und dass die elektrischen Zuleitungen (8) innerhalb der Schaumstoffschicht (3) verlaufen.

4. Modul nach einem der Ansprüche 1 bis 3, **dadurch gekennzeichnet, dass** eine elektrische Anschlusseinrichtung (10) an der Schalungseinrichtung (2) befestigt ist, zum Koppeln der elektrischen Zuleitungen (8) mit einem elektrischen Versorgungsnetz.

5. Modul nach Anspruch 4, **dadurch gekennzeichnet, dass** an der Anschlusseinrichtung (10) ein zentraler Steckverbinder (12) vorgesehen ist, zum Koppeln mit dem Versorgungsnetz.

6. Modul nach Anspruch 4 oder 5, **dadurch gekennzeichnet, dass** die elektrischen Zuleitungen (8) zwischen der Anschlusseinrichtung (10) und dem Schwingungserreger (4) vollständig an der Schalungseinrichtung (2) befestigt sind.

7. Modul nach einem der Ansprüche 4 bis 6, **dadurch gekennzeichnet, dass** die elektrische Anschlusseinrichtung (10) von der Schalungseinrichtung (2) schwingungsmäßig entkoppelt ist.

8. Vorrichtung zum Verdichten von Beton bei der Fertigung von Betonteilen,
**dadurch gekennzeichnet, dass**
- ein Modul nach einem der Ansprüche 1 bis 7 vorgesehen ist, wobei die Schalungseinrichtung (2), die Schwingungsentkopplungseinrichtung (3) und der Schwingungserreger (4) vollständig zu dem Modul vormontiert sind; und dass
- das vormontierte Modul auf eine Tragstruktur (1) aufsetzbar ist.

9. Vorrichtung nach Anspruch 8, **dadurch gekennzeichnet, dass** in der Tragstruktur (1) Ausnehmungen (7) vorgesehen sind, zur Aufnahme der Schwingungserreger (4).

10. Vorrichtung zum Verdichten von Beton bei der Fertigung von Betonteilen, mit
- einer Tragstruktur, (1);
- einer von der Tragstruktur (1) gehaltenen S chalungseinrichtung (2);
- einer zwischen der Tragstruktur (1) und der Schalungseinrichtung (2) vorgesehenen Schwingungsentkopplungseinrichtung (3); und mit
- wenigstens einem direkt auf die Schalungseinrichtung (2) wirkenden Schwingungserreger (4);
wobei
- eine von dem Schwingungserreger (4) erzeugte Erregerfrequenz eine für die Betonverdichtung vorteilhafte Frequenz ist; und wobei
- ein aus der Tragstruktur (1) und der Schwingungsentkopplungseinrichtung (3) bestehendes System derart gestaltet ist, dass seine Eigenfrequenz nicht im Bereich der Erregerfrequenz liegt;
**dadurch gekennzeichnet, dass**
- die Schalungseinrichtung (2), die Schwingungsentkopplungseinrichtung (3) und der Schwingungserreger (4) zu einem vormontierten Modul nach einem der Ansprüche 1 bis 7 zusammengefasst sind;
- das Modul auf die Tragstruktur (1) aufsetzbar ist

11. Vorrichtung nach Anspruch 10, **dadurch gekennzeichnet, dass** die Eigenfrequenz des aus der Tragstruktur (1) und der Schwingungsentkopplungseinrichtung (3) bestehenden Systems kleiner ist als die Erregerfrequenz des Schwingungserregers (4).

12. Vorrichtung nach Anspruch 10 oder 11, **dadurch gekennzeichnet, dass** die Eigenfrequenz höchstens halb so groß ist wie die Erregerfrequenz.

13. Vorrichtung nach einem der Ansprüche 10 bis 12, **dadurch gekennzeichnet, dass** die Tragstruktur (1) mit einer größtmöglichen Masse ausgestattet ist.

14. Vorrichtung nach einem der Ansprüche 10 bis 13, **dadurch gekennzeichnet, dass** die Tragstruktur (1) im Wesentlichen durch einen Betonsockel gebildet wird.

15. Vorrichtung nach einem der Ansprüche 10 bis 14, **dadurch gekennzeichnet, dass** die Tragstruktur (1) von einem sie tragenden Boden (5) schwingungsmäßig entkoppelt ist

16. Vorrichtung nach einem der Ansprüche 10 bis 15, **dadurch gekennzeichnet, dass** zwischen der Tragstruktur (1) und dem Boden (5) eine weiche Schicht (6) vorgesehen ist

17. Vorrichtung nach einem der Ansprüche 10 bis 16, **dadurch gekennzeichnet, dass** in der Tragstruktur (1) Ausnehmungen (7) vorgesehen sind, zur Aufnahme der Schwingungserreger (4).

18. Vorrichtung nach einem der Ansprüche 10 bis 17, **dadurch gekennzeichnet, dass** die Schwingungsentkopplungseinrichtung (3) an der Schalungseinrichtung (2) befestigt ist

## Claims

1. Module for installation in a device for compacting concrete, having
- a formwork device (2);
- a vibration decoupling device (3) which is attached to the formwork device (2);
- at least one vibration exciter (4) which is attached to the formwork device (2); **characterised in that** the electrical supply lines (8) for the vibration exciter(s) (4) are attached to the formwork device (2) and are held on the formwork device (2) by means of the vibration decoupling device (3).

2. Module as claimed in claim 1, **characterised in that** the electrical supply lines (8) run between the vibration decoupling device (3) and the formwork device (2).

3. Module as claimed in claim 1 or 2, **characterised in that** the vibration decoupling device comprises a foam layer (3), and that the electrical supply lines (8) run inside the foam layer (3).

4. Module as claimed in any one of claims 1 to 3, **characterised in that** an electrical connection device (10) is attached to the formwork device (2) for the purpose of coupling the electrical supply lines (8) to an electrical supply network.

5. Module as claimed in claim 4, **characterised in that** a central plug-in connector (12) is provided on the connection device (10) for the purpose of coupling to the supply network.

6. Module as claimed in claim 4 or 5, **characterised in that** the electrical supply lines (8) between the connection device (10) and the vibration exciter (4) are attached completely to the formwork device (2).

7. Module as claimed in any one of claims 4 to 6, **characterised in that** the electrical connection device (10) is decoupled in terms of vibration from the formwork device (2).

8. Device for compacting concrete during the manufacture of concrete parts,
**characterised in that**
- a module as claimed in any one of claims 1 to 7 is provided, wherein the formwork device (2), the vibration decoupling device (3) and the vibration exciter (4) are completely preassembled to form the module; and that
- the preassembled module can be placed onto a support structure (1).

9. Device as claimed in claim 8, **characterised in that** recesses (7) are provided in the support structure (1) for the purpose of receiving the vibration exciters (4).

10. Device for compacting concrete during the manufacture of concrete parts, having
- a support structure (1);
- a formwork device (2) which is held by the support structure (1);
- a vibration decoupling device (3) which is provided between the support structure (1) and the formwork device (2) and having;
- at least one vibration exciter (4) which acts directly upon the formwork device (2);
wherein
- an excitation frequency which is generated by the vibration exciter (4) is a frequency which is advantageous for concrete compaction; and wherein
- a system consisting of the support structure (1) and the vibration decoupling device (3) is configured in such a manner that its resonance frequency is not in the range of the excitation frequency;
**characterised in that**
- the formwork device (2), the vibration decoupling device (3) and the vibration exciter (4) are combined to form a preassembled module as claimed in any one of claims 1 to 7;
- the module can be placed onto the support structure (1).

11. Device as claimed in claim 10, **characterised in that** the resonance frequency of the system consisting of the support structure (1) and the vibration decoupling device (3) is less than the excitation frequency of the vibration exciter (4).

12. Device as claimed in claim 10 or 11, **characterised in that** the resonance frequency is at most half as great as the excitation frequency.

13. Device as claimed in any one of claims 10 to 12, **characterised in that** the support structure (1) is provided with the greatest possible mass.

14. Device as claimed in any one of claims 10 to 13, **characterised in that** the support structure (1) is formed substantially by a concrete base.

15. Device as claimed in any one of claims 10 to 14, **characterised in that** the support structure (1) is decoupled in terms of vibration from a floor (5) which supports it.

16. Device as claimed in any one of claims 10 to 15, **characterised in that** a soft layer (6) is provided between the support structure (1) and the floor (5).

17. Device as claimed in any one of claims 10 to 16, **characterised in that** recesses (7) are provided in the support structure (1) for receiving the vibration exciters (4).

18. Device as claimed in any one of claims 10 to 17, **characterised in that** the vibration decoupling device (3) is attached to the formwork device (2).

## Revendications

1. Module à insérer dans un dispositif de compactage du béton, comportant
- un dispositif de coffrage (2) ;
- un dispositif de neutralisation des vibrations (3), fixé sur le dispositif de coffrage (2) ; et comportant
- au moins un vibrateur (4), fixé sur le dispositif de coffrage (2) ;
**caractérisé en ce que** les lignes électriques (8) pour le ou les vibrateur(s) (4) sont fixées au dispositif de coffrage (2) et sont maintenues sur le dispositif de coffrage (2) par le dispositif de neutralisation des vibrations (3).

2. Module selon la revendication 1, **caractérisé en ce que** les lignes électriques (8) s'étendent entre le dispositif de neutralisation des vibrations (3) et le dispositif de coffrage (2).

3. Module selon la revendication 1 ou 2, **caractérisé en ce que** le dispositif de neutralisation des vibrations comporte une couche de mousse (3) et **en ce que** les lignes électriques (8) s'étendent à l'intérieur de la couche de mousse (3).

4. Module selon l'une quelconque des revendications 1 à 3, **caractérisé en ce qu'**un dispositif de connexion (10) électrique est fixé sur le dispositif de coffrage (2) pour raccorder les lignes électriques (8) à un réseau d'alimentation électrique.

5. Module selon la revendication 4, **caractérisé en ce que** sur le dispositif de connexion (10) est prévu un connecteur (12) central pour le raccordement au réseau d'alimentation.

6. Module selon la revendication 4 ou 5, **caractérisé en ce que** les lignes électriques (8) entre le dispositif de connexion (10) et le vibrateur (4) sont entièrement fixées sur le dispositif de coffrage (2).

7. Module selon l'une quelconque des revendications 4 à 6, **caractérisé en ce que** le dispositif de connexion (10) électrique ne subit pas les vibrations du dispositif de coffrage (2).

8. Dispositif de compactage du béton lors de la réalisation de pièces en béton, **caractérisé**
- **en ce qu**'il est prévu un module selon l'une quelconque des revendications 1 à 7, le dispositif de coffrage (2), le dispositif de neutralisation des vibrations (3) et le vibrateur (4) étant entièrement pré-assemblés pour former le module ; et
- en ce que le module pré-assemblé peut être posé sur une structure de support (1).

9. Dispositif selon la revendication 8, **caractérisé en ce que** dans la structure de support (1) sont prévus des évidements (7) destinés à recevoir le vibrateur (4).

10. Dispositif de compactage du béton lors de la réalisation de pièces en béton, comportant
- une structure de support (1) ;
- un dispositif de coffrage (2) maintenu par la structure de support (1) ;
- un dispositif de neutralisation des vibrations (3) prévu entre la structure de support (1) et le dispositif de coffrage (2) ; et
- au moins un vibrateur (4) agissant directement sur le dispositif de coffrage (2) ;
dans lequel
- une fréquence d'excitation, générée par le vibrateur (4), est une fréquence avantageuse pour le compactage du béton ; et dans lequel
- un système, formé par la structure de support (1) et le dispositif de neutralisation des vibrations (3), est configuré de telle sorte que sa fréquence intrinsèque ne se situe pas dans la plage de la fréquence d'excitation ;
**caractérisé en ce que**
- le dispositif de coffrage (2), le dispositif de neutralisation des vibrations (3) et le vibrateur (4) sont regroupés pour former un module pré-assemblé selon l'une quelconque des revendications 1 à 7 ;
- le module peut être posé sur la structure de support (1).

11. Dispositif selon la revendication 10, **caractérisé en ce que** la fréquence intrinsèque du système, formée par la structure de support (1) et le dispositif de neutralisation des vibrations (3), est inférieure à la fréquence d'excitation du vibrateur (4).

12. Dispositif selon la revendication 10 ou 11, **caractérisé en ce que** la fréquence intrinsèque est égale au maximum à la valeur de la moitié de la fréquence d'excitation.

13. Dispositif selon l'une quelconque des revendications 10 à 12, **caractérisé en ce que** la structure de support (1) est équipée d'une masse aussi grande que possible.

14. Dispositif selon l'une quelconque des revendications 10 à 13, **caractérisé en ce que** la structure de support (1) est formée pour l'essentiel par un socle en béton.

15. Dispositif selon l'une quelconque des revendications 10 à 14, **caractérisé en ce que** la structure de support (1) ne subit pas les vibrations d'un sol (5) supportant ladite structure.

16. Dispositif selon l'une quelconque des revendications 10 à 15, **caractérisé en ce qu'**il est prévu une couche (6) molle entre la structure de support (1) et le sol (5).

17. Dispositif selon l'une quelconque des revendications 10 à 16, **caractérisé en ce que** dans la structure de support (1) sont prévus des évidements (7) destinés à recevoir le vibrateur (4).

18. Dispositif selon l'une quelconque des revendications 10 à 17, **caractérisé en ce que** le dispositif de neutralisation des vibrations (3) est fixé sur le dispositif de coffrage (2).
